# EUROPÄISCHE PATENTSCHRIFT

(11) **EP 1 326 749 B1**
(45) Veröffentlichungstag und Bekanntmachung des Hinweises auf die Patenterteilung: **25.02.2009**
(21) Anmeldenummer: 01974614.8
(22) Anmeldetag: 18.10.2001
(51) Int. Cl.: B41F 11/02, B65H 5/26, B65H 31/24

(54) **BOGENDRUCKMASCHINE UND VON DER MASCHINE UMGESETZTES VERFAHREN**
SHEET-FED PRINTING PRESS AND METHOD CARRIED OUT USING THE SAME
MACHINE D'IMPRESSION DE FEUILLES ET PROCEDE MIS EN OEUVRE PAR LA MACHINE

(30) Priorität: 20.10.2000 CH 205900
(43) Veröffentlichungstag der Anmeldung: 16.07.2003
(73) Patentinhaber: KBA-GIORI S.A., 1003 Lausanne (CH)
(72) Erfinder: DÜNNINGER, Reinhold, verstorben (DE); STARK, Siegfried, Alfons, 97228 Rottendorf (DE)
(74) Vertreter: Bugnion Genève
(86) Internationale Anmeldenummer: PCT/IB2001/001951
(87) Internationale Veröffentlichungsnummer: WO 2002/032669

(56) Entgegenhaltungen:
- EP-A- 0 039 526
- EP-A- 0 563 007
- CH-A- 289 716

## Beschreibung

Die vorliegende Erfindung betrifft ein Verfahren zur Herstellung von Stapeln von mit Einzeldrucken bedruckten Bögen, insbesondere von Stapeln von Wertpapierbögen, wie Banknoten, aus Stapeln von unbedruckten Bögen, wobei die unbedruckten Bögen nacheinander in eine Druckmaschine einlaufen, um mit den Einzeldrucken versehen zu werden.

Die vorliegende Erfindung betrifft ebenfalls eine Druckmaschine für die Durchführung des Verfahrens gemäß der Erfindung.

Verfahren zur Herstellung von Stapeln von Wertpapierbögen und Maschinen für die Durchführung dieser Verfahren sind beim gegenwärtigen Stand der Technik bekannt. Das Patent EP 0 563 007 zum Beispiel zeigt eine modular aufgebaute Kupferdruckmaschine, die insbesondere einen Druckzylinder enthält, auf dem die zu bedruckenden Bögen festgehalten werden, einen Plattenzylinder, der seinerseits Kupferdruckplatten trägt, in die die auf die Bögen des Druckzylinders übertragenen Druckmotive eingraviert sind. Bei der bekannten Maschine erfolgt das Einfärben der Druckplatten sowohl auf indirektem Wege durch einen Farbsammelzylinder, der die Farbe von mehreren Farbduktoren sammelt und sie anschließend auf die Platten des Plattenzylinders überträgt, als auch auf direktem Wege über einen Farbauftragzylinder, der sich direkt auf die Druckplatten legt.

Das Verfahren zur Herstellung des Druckbogenstapels umfaßt insbesondere die Übergabe der unbedruckten Bögen vom Zuführungsstapel an den Druckzylinder, dann das eigentliche Bedrucken der Bögen mit den Motiven, wobei die Motive mittels der eingefärbten Platten des Plattenzylinders gebildet werden, und schließlich den Weitertransport der bedruckten Bögen in einen Auslagestapel.

Eine Schwierigkeit, die bei gewissen Druckmaschinen, insbesondere bei Maschinen, in denen das Kupferdruckverfahren angewandt wird, auftritt, ist das Problem der Farbtrocknung. Bei einem solchen Druckverfahren ist in der Tat die auf jeden Bogen aufgebrachte Farbmenge ziemlich groß, und es ist unbedingt erforderlich, daß die Farbe getrocknet wird, ehe die Bögen in der Auslage der Maschine gestapelt werden. Wenn nämlich die Farbe keine Zeit gehabt hat, vor dem Stapeln vollständig zu trocknen, dann beschmutzen sich die Bögen gegenseitig und können bei einigen Drucken Fehler aufweisen oder dann sogar völlig unbrauchbar werden. Derartige Fehler müssen so weit wie möglich maximal verringert werden, insbesondere auf Grund der Kosten der für den Druck von Wertpapieren eingesetzten Bögen und auch wegen der Probleme, die später in der Phase der Numerierung der einzelnen Wertpapiere, die fortlaufend erfolgt, auftreten. Jedes Wertpapier, das einen Fehler aufweist, muß durch ein einzelnes fehlerfreies Wertpapier ersetzt werden.

So wurde beim gegenwärtigen Stand der Technik der Vorschlag gemacht, die Druckmaschinen mit einer Farbtrockenvorrichtung auszustatten. Eine derartige Vorrichtung ist zum Beispiel aus dem Patent EP 0 039 526 bekannt. Sie besteht hauptsächlich aus einem Kettengreifersystem, das die frisch bedruckten Bögen in einem konstanten Abstand zu einer Wärmequelle transportiert. Eines der Ziele dieses Systems war, den sogenannten Einsteckvorgang zu ersparen, der darin bestand, daß zwischen jeden bedruckten Bogen ein weißer Bogen eingefügt wurde, um das Verkleben der Druckbögen untereinander zu vermeiden.

Bei anderen Maschinen des bekannten Standes der Technik wurden auch die beiden oben erwähnten Systeme kombiniert. In einer beim gegenwärtigen Stand der Technik bekannten Maschine, wie sie auf Figur 1 dieses Antrags dargestellt ist, sind Trockenvorrichtungen wie z.B. Lampen oder andere gleichwertige Mittel vorgesehen, die ein Trocknen der Druckbögen vor dem Stapeln ermöglichen. Nachdem die Bögen bedruckt sind, werden sie durch eine Austragvorrichtung hindurch befördert, die zum Beispiel ein Kettengreifersystem enthält, und beim Durchlaufen dieser Austragvorrichtung wirken Wärmequellen auf die Bögen ein und die Farbe wird getrocknet.

Zur Verbesserung dieser Maschine wurde sie mit einer besonderen Zuführvorrichtung für Zwischenbögen neben dem Auslagestapel der bedruckten Bögen versehen. Mit Hilfe dieser Zuführung wird zwischen jeden bedruckten Bogen ein Zwischenbogen aus Papier gelegt, mit der die bedruckten Bögen besser gegeneinander geschützt werden. Das für die Zwischenbögen verwendete Papier ist auch billiger als das für die Wertpapierbögen benutzte Papier, so daß dieses Prinzip sehr vorteilhaft ist. Eine Maschine gemäss Figur 1 ist zum Beispiel in CH 289 716 beschrieben.

Die Verwendung von Zwischenbögen stellt auch eine praktische Lösung dar, insbesondere für kleine Maschinen oder wenn wenig Platz vorhanden und es deshalb nicht möglich ist, eine angemessene Trockenvorrichtung, wie oben beschrieben, zu installieren. Trotzdem ist es bei kleinen Maschinen auch kompliziert, zwischen jeden Druckbogen Zwischenbögen einzulegen, weil die Produktionsgeschwindigkeit hoch ist und die von jedem bedruckten Bogen zurückgelegten Wege kurz sind.

Das Ziel der Erfindung ist, die bekannten Verfahren und Maschinen zu verbessern.

Insbesondere hat die Erfindung das Ziel, ein Verfahren vorzuschlagen, mit dem Druckbogenstapel gebildet werden können und gleichzeitig die Gefahr der Verschmutzung der gestapelten Bögen maximal verringert werden kann.

Ziel der Erfindung ist auch, eine Druckmaschine, insbesondere eine Bogendruckmaschine vorzuschlagen, die den Einsatz des Verfahrens erlaubt.

Dieses Ziel wird durch das Verfahren und die Maschine, die in den selbständigen Ansprüchen definiert werden, erreicht.

Besondere Ausführungsarten des Verfahrens und der Maschine gemäß der Erfindung sind durch die selbständigen Ansprüche definiert.

Die Erfindung wird besser verstanden durch die Beschreibung einer Ausführungsart dieser Erfindung und die sich darauf beziehenden Figuren.

Auf Figur 1 ist schematisch eine beim derzeitigen Stand der Technik bekannte Druckmaschine dargestellt.

Figur 2 ist eine Darstellung einer Maschine, die den Einsatz des Verfahrens gemäß der Erfindung ermöglicht.

Figur 3 ist ein Blockschema des Verfahrens gemäß der Erfindung.

Eine bekannte Maschine des gegenwärtigen Standes der Technik wird mit Bezug auf Figur 1 beschrieben. Diese Maschine wird allgemein durch die Bezugsnummer 1 bezeichnet und besteht aus folgenden Teilen: eine Zuführung 2 für die zu bedruckenden Bögen, ein Druckmodul 3, ein Transportsystem 4, mit dem die Druckbögen zu den Auslagen 5 und 6 der Maschine 1 transportiert werden. Diese Maschine umfaßt außerdem eine Zuführung für Zwischenbögen 7 neben den Auslagen 5 und 6.

Genauer gesagt umfaßt das Druckmodul 3 einen Plattenzylinder, der von Farbauftragwalzen 9 der Farbkästen 13, 14, 15 und 16 eingefärbt wird. Das Modul umfaßt ferner einen Druckzylinder, auf dem die Bögen 18 liegen, die aus der Zuführung 2 kommen. Das Modul enthält außerdem einen Wischzylinder 19 und Übergabewalzen 20 und 21 zum Transport der Bögen 18 auf den Druckzylinder 17.

Wenn die Bögen bedruckt sind, werden sie vom Austragsystem 4 übernommen, das beispielsweise ein Kettengreifersystem 22 und Trocknungsmittel 23 wie z.B. Lampen umfaßt. Die Bögen 18, die von dem Austragsystem 4 transportiert werden, werden somit durch die Trocknungsmittel 23 getrocknet, ehe sie in den Auslagen 5 und 6 gestapelt werden. In der Maschine der Figur 1 wird außerdem eine Zufuhrvorrichtung für Zwischenbögen 7 verwendet, mit der ein Schutzbogen 24 zwischen jeden in den Auslagen 5 und 6 gestapelten Bogen 18 gelegt wird.

Die Maschine gemäß der Erfindung wird im Detail mit Bezug auf die Figur 2 beschrieben. Diese Maschine wird durch die Bezugsnummer 30 identifiziert und umfaßt allgemein eine Zuführung 31 für unbedruckte Bögen 32, die einer Druckeinheit 33 zugeführt werden und anschließend, nach Beendigung des Druckes, einem Auslagestapel 34. Die Druckeinheit 33 umfaßt einen Plattenzylinder 35 und einen Druckzylinder 36. Die auf Figur 2 dargestellte Maschine verwendet außerdem zugleich das Prinzip der direkten Farbgebung und der indirekten Farbgebung. Die direkte Einfärbung des Plattenzylinders wird durch einen Farbkasten 37 und eine Farbauftragwalze 38 realisiert. Die indirekte Farbgebung ihrerseits erfolgt durch die Farbkästen 39, 40 und 41 und ihre Farbauftragwalzen 42, 43 und 44. Diese Farbauftragwalzen 42, 43 und 44 geben die Farbe an einen Sammelfarbzylinder 45, der seinerseits die notwendige Farbe auf die Platten des Plattenzylinders 35 aufträgt. Bei dem in Figur 2 dargestellten Beispiel kann der Plattenzylinder 35 zwei Platten tragen und demzufolge wird im vorliegenden Fall nur eine einzige Druckplatte montiert. Das Druckmodul umfaßt ebenfalls eine Wischvorrichtung mit einem Wischzylinder 49.

Die unbedruckten Bögen 32 werden von der Zuführung 31 durch ein geeignetes Übergabesystem 50 wie z.B. ein Kettengreifersystem auf den Druckzylinder 36 gebracht und auf diesem Zylinder durch geeignete Greifer des Zylinders 36 festgehalten.

Über dem Druckzylinder 36 und dem Auslagestapel 34 wurde eine Zuführung 46 für Zwischenbögen 47 angebracht. Gemäß der Erfindung haben diese Zwischenbögen 47 dieselbe Größe wie die unbedruckten Bögen 32, auf denen der Wertpapierdruck erfolgen soll, und sie werden wie die Bögen 32 durch geeignete herkömmliche Mittel, wie z.B. ein Kettengreifersystem oder eine Übergabewalze 48, auf den Druckzylinder 36 geführt. Auf diese Weise erhält der Druckzylinder 36 im Wechsel einen unbedruckten Bogen 32 und einen Zwischenbogen 47. Da sich auf dem Plattenzylinder nur eine einzige Platte befindet, erfolgt ihre Registereinstellung mit dem Bogen 32, der sich auf dem Plattenzylinder 36 befindet und auf den die Wertpapierdrucke aufgedruckt werden sollen: Auf diese Weise wird mit der Platte einer von zwei Bögen bedruckt, d.h. der Bogen 32, der den Wertpapierdruck erhalten soll, und der andere vom Druckzylinder 36 getragene Bogen, der der Zwischenbogen 47 ist, wird nicht bedruckt, nimmt aber in der Druckmaschine 30 denselben Weg wie der bedruckte Bogen. Auf diese Weise gelingt es, im Auslagestapel 34 im Wechsel einen bedruckten Bogen und einen Zwischenbogen 47 zu erhalten, welcher die aufeinanderfolgenden Druckbögen wirksam gegeneinander schützt.

Der Auslagestapel 34 wird vom Druckzylinder 36 gespeist: Nach jeder Umdrehung des Druckzylinders werden die von ihm getragenen Bögen von einem geeigneten Übergabesystem übernommen, z.B. von einer nach dem Ansaugprinzip durch Unterdruck arbeitenden Übergabewalze, um den Bogen zu übergeben, oder einem System mit Kette 51 mit Greifern 52, wie es schematisch punktiert auf Figur 2 dargestellt ist. Diese Systeme sind beim derzeitigen Stand der Technik bei derartigen Druckmaschinen bekannt.

Die Zwischenbögen 47 werden dem Druckzylinder 36 durch herkömmliche Mittel, zum Beispiel ein Greiferkettensystem, zugeführt und mit Hilfe einer Übergabewalze 48 an den Druckzylinder 36 übergeben.

Figur 3 zeigt ein Blockschema des Verfahrens gemäß der Erfindung. In dem beschriebenen Verfahren kann man davon ausgehen, daß der Druckzylinder zwei Bögen trägt, wie bei der auf Figur 2 dargestellten Maschine. In der ersten Etappe des Verfahrens werden dem Druckmodul der Druckmaschine 30 im Wechsel ein unbedruckter zu bedruckender Bogen 32 und ein Zwischenbogen 47 zugeführt. Es wird die Variable N wie oben benutzt, um die Gesamtzahl der Platten, die vom Plattenzylinder 35 getragen werden können, zu definieren, wobei N ein ganzes Vielfaches von 2 ist. Auf Figur 1 ist N gleich 4 und auf Figur 2 ist N gleich 2. Somit befindet man sich unter Bezugnahme auf die Figuren 2 und 3, wenn das Druckmodul 33 im Wechsel mit N/2 unbedruckten zu bedruckenden Bögen 32 und N/2 Zwischenbögen 47 gespeist wird, in der Situation, in der der Druckzylinder 36 einen zu bedruckenden Bogen 32 und einen Zwischenbogen 47 trägt.

Durch Drehen des Druckzylinders 36 werden mit Hilfe der vom Plattenzylinder 35 getragenen Platte die Einzeldrucke auf den Bogen 32 aufgedruckt. Unabhängig von der Anzahl der vom Druckzylinder 36 getragenen Anzahl von Bögen wird auf diese Weise jeder zweite Bogen in der Druckmaschine 30 bedruckt.

Wenn der Druck beendet ist, d.h. wenn der Plattenzylinder 35 und der Druckzylinder 36 eine Umdrehung vollführt haben, werden die Bögen gesammelt und es wird in der Auslage der Maschine ein Bogenstapel 34 gebildet, der sich im Wechsel aus bedruckten Bögen 32 und Zwischenbögen 47, die die bedruckten Bögen 32 voneinander trennen, zusammensetzt.

Die Erfindung ist nicht auf die beschriebenen Ausführungsarten begrenzt, und Abwandlungen sind möglich. Zum Beispiel kann man das Prinzip der Erfindung bei Druckmaschinen anwenden, in denen ein anderes Druckverfahren als der Kupferdruck verwendet wird.

Vorzugsweise sind die Zwischenbögen unbedruckt. Man kann sich jedoch auch vorstellen, daß bei ausreichender Saugfähigkeit des für die Zwischenbögen verwendeten Papiers dieses trotzdem mit Einzeldrucken bedruckt werden könnte. Diese Verfahrensweise könnte vorteilhaft sein, wenn N gleich 2 ist. Denn in diesem Fall, wenn sich nur eine Platte auf dem Plattenzylinder befindet, ist die Drehung desselben nicht ausgeglichen und es können störende Schwingungen erzeugt werden. So könnte man sich vorstellen, daß man trotzdem auf den Plattenzylinder eine zweite Platte aufbringt, auf der man ein vereinfachtes Druckmotiv haben könnte, um zu große Farbmengen zu vermeiden.

Andererseits ist die Variable N nicht auf 2 begrenzt. N kann in der Tat 4 oder 6 oder auch 8 betragen. Diese Zahl wird zum Teil von der Größe der zu bedruckenden Bögen, also der Größe der Drucke und der Anzahl der Drucke pro Bogen und auch vom Durchmesser der Druck- und Plattenzylinder diktiert. In der Annahme, daß N 4 oder 6 oder aber 8 ist, wird durch eine symmetrische Verteilung der Sektoren des Plattenzylinders, die eine Platte tragen, und der Sektoren, auf denen sich keine Platte befindet - wobei diese symmetrische Verteilung notwendig ist, um im Wechsel bedruckte Bögen und Zwischenbögen zu erzeugen - die gleichmäßige Funktion der Maschine verbessert, weil kein Ungleichgewicht durch Nichtvorhandensein einer Platte entsteht.

Ein Vorteil des Verfahrens gemäß der Erfindung und der Druckmaschine, die den Einsatz des Verfahrens ermöglicht, ist der modulare Aufbau für die kleinen Maschinen. Es ist in der Tat einfach, eine Zwischenbogenzuführung über der Maschine anzubauen und diese Bögen in den Fluß der unbedruckten zu bedruckenden Bögen in Höhe des die Bögen tragenden Zylinders einzufügen und nicht den Fluß der in der Auslage der Druckmaschine gestapelten Bögen zu unterbrechen. Das beschriebene System ist auch sehr kompakt und der erforderliche Platz ist im Vergleich zu einem herkömmlichen Trockensystem stark verringert. Das System, bei dem das Verfahren gemäß der Erfindung zum Einsatz kommt, ist schließlich bei weitem nicht so teuer wie ein Trockensystem.

## Patentansprüche

1. Verfahren zur Herstellung von Stapeln von Bögen, die mit Einzeldrucken bedruckt sind, insbesondere von Stapeln von Wertpapierbögen wie z.B. Banknoten, aus Stapeln von unbedruckten Bögen, wobei die unbedruckten Bögen nacheinander eine Druckmaschine durchlaufen, um mit den Einzeldrucken versehen zu werden, wobei die Druckmaschine einen Druckzylinder (36), der N Bögen auf seinem Umfang tragen kann, und einen Plattenzylinder (35) mit N/2 Druckplatte oder Druckplatten aufweist, wobei N ein Vielfaches von 2 ist, **gekennzeichnet durch** folgende Etappen :
- ) Zuführung einer Folge von unbedruckten Bögen und von Zwischenbögen im Wechsel auf den Druckzylinder der Druckmaschine ausgehend von Bogenzufuhrvorrichtungen ;
- ) Bedrucken der Bögen mit den Einzeldrucken **durch** die Druckmaschine ;
- ) Übergabe der bedruckten Bögen und der Zwischenbögen an den Auslagestapel der Maschine dergestalt, daß Stapel gebildet werden, die aus bedruckten Bögen und Zwischenbögen im Wechsel bestehen.

2. Verfahren gemäß Anspruch 1, **dadurch gekennzeichnet, daß** die unbedruckten Bögen mit den Drucken von Wertpapieren versehen werden und die Zwischenbögen nicht bedruckt werden.

3. Verfahren gemäß einem der vorhergehenden Ansprüche, **dadurch gekennzeichnet, daß** die Drucke Kupferdrucke sind.

4. Maschine für den Druck von Bögen, insbesondere Wertpapierbögen, für den Einsatz des Verfahrens gemäß einem der vorhergehenden Ansprüche, wobei die Maschine mindestens eine Zuführung (31) für unbedruckte Bögen (32) besitzt, einen Plattenzylinder (35) mit mindestens einer Druckplatte, einen Druckzylinder (36), eine Wischvorrichtung (49) und ein Farbsystem (37, 38, 39, 40, 41, 42, 43, 44, 45) zum Einfärben der notwendigen Zonen der vom Plattenzylinder (35) getragenen Druckplatte oder Druckplatten, **dadurch gekennzeichnet, daß** für einen Druckzylinder (36), der N Bögen auf seinem Umfang tragen kann, N ein Vielfaches von 2 ist, der Plattenzylinder (35) N/2 Druckplatten umfaßt, so daß die Hälfte der vom Druckzylinder (36) getragenen Bögen (32) durch jede der Druckplatten bei einer vollen Umdrehung der Zylinder (35, 36) bedruckt werden.

5. Druckmaschine gemäß Anspruch 4, **dadurch gekennzeichnet, daß** die N/2 Druckplatten symmetrisch auf dem Plattenzylinder (35) verteilt sind.

6. Druckmaschine gemäß Anspruch 4 oder 5, **dadurch gekennzeichnet, daß** sie außerdem eine Zuführvorrichtung (46) für Zwischenbögen enthält, mit der ein Zwischenbogen (47) zwischen jeden zu bedruckenden Bogen (32) eingebracht wird, und dadurch, daß der Bogen, der nicht von einer Druckplatte bedruckt wird, ein Zwischenbogen (47) ist.

7. Druckmaschine gemäß Anspruch 6, **dadurch gekennzeichnet, daß** die Zuführung der Zwischenbögen auf dem Druckzylinder (36) erfolgt.

8. Druckmaschine gemäß einem der Ansprüche 4 bis 7, **dadurch gekennzeichnet, daß** N gleich 2 ist.

9. Druckmaschine gemäß Anspruch 8, **dadurch gekennzeichnet, dass** der Plattenzylinder (35) eine einzige Druckplatte zum Bedrucken der unbedruckten Bogen (32) und eine Platte zur Ausgleichung der Drehung des Plattenzylinders (35) aufweist.

10. Druckmaschine gemäß einem der Ansprüche 4 bis 8, **dadurch gekennzeichnet, daß** sie einen Auslagestapel (34) umfaßt, auf dem die Bögen des Druckzylinders nach einer vollen Umdrehung desselben abgelegt werden.

11. Druckmaschine gemäß Anspruch 10, **dadurch gekennzeichnet, daß** das Farbsystem ein indirektes Farbsystem ist, bestehend aus einem Farbsammelzylinder (45), der einerseits mit mindestens einem Farbauftragzylinder (42, 43, 44) und andererseits mit dem Plattenzylinder (35) zusammenarbeitet, um die notwendigen Zonen der vom Plattenzylinder (35) getragenen Druckplatte oder Druckplatten einzufärben.

## Claims

1. A method of producing stacks of sheets which are printed with individual prints, in particular stacks of securities sheets, such as banknotes, from stacks of unprinted sheets, the unprinted sheets running through a printing machine one after another in order to be provided with the individual prints, wherein the printing machine comprises an impression cylinder (36), which is capable to bear N sheets on its periphery, and a plate cylinder (35) with N/2 printing plate or plates, wherein N is a multiple of 2, **characterized by** the following stages:
- ) feeding a sequence of unprinted sheets and of intermediate sheets alternately onto the impression cylinder of the printing machine, starting from sheet feed devices;
- ) printing the sheets with the individual prints by means of the printing machine;
- ) transferring the printed sheets and the intermediate sheets to the delivery stack of the machine in such a way that stacks are formed which are composed alternately of printed sheets and intermediate sheets.

2. The method as claimed in claim 1, **characterized in that** the unprinted sheets are provided with the prints of securities and the intermediate sheets are not printed.

3. The method as claimed in one of the preceding claims, wherein the prints are copper prints.

4. A machine for printing sheets, in particular securities sheets, for the use of the method as claimed in one of the preceding claims, the machine having at least one feed (31) for unprinted sheets (32), a plate cylinder (35) with at least one printing plate, an impression cylinder (36), a wiping device (49) and an inking system (37, 38, 39, 40, 41, 42, 43, 44, 45) for inking the necessary zones of the plate or plates carried by the plate cylinder (35), **characterized in that** for an impression cylinder (36) which can carry N sheets on its periphery, N is a multiple of 2, the plate cylinder (35) comprises N/2 plates, so that half of the sheets (32) carried by the impression cylinder (36) are printed by each of the plates during one complete revolution of the cylinders (35, 36).

5. The printing machine as claimed in claim 4, **characterized in that** the N/2 plates are distributed symmetrically on the plate cylinder (35).

6. The printing machine as claimed in claim 4 or 5, **characterized in** the it additionally contains a feed device (46) for intermediate sheets, with which an intermediate sheet (47) is introduced between each sheet (32) to be printed, and **in that** the sheet which is not printed by a plate is an intermediate sheet (47).

7. The printing machine as claimed in claim 6, **characterized in that** the intermediate sheets are fed on the impression cylinder (36).

8. The printing machine as claimed in one of claims 4 to 7, **characterized in that** N is equal to 2.

9. The printing machine as claimed in claim 8, **characterized in that** the plate cylinder, 35 comprises a single printing plate for printing the unprinted sheets (32) and a plate for balancing the rotation of the plate cylinder (35).

10. The printing machine as claimed in one of claims 4 to 8, **characterized in that** it comprises a delivery stack (34), on which the sheets from the impression cylinder are deposited after a complete revolution of the latter.

11. The printing machine as claimed in claim 10, **characterized in that** the inking system is an indirect inking system, comprising an ink collecting cylinder (45), which interacts firstly with at least one ink applicator cylinder (42, 43, 44) and secondly with the plate cylinder (35) in order to ink the necessary zones of the plate or plates carried by the plate cylinder (35).

## Revendications

1. Procédé de production de piles de feuilles imprimées avec des impressions individuelles, en particulier de piles de feuilles de papiers-valeurs comme des billets de banque, à partir de piles de feuilles vierges, lesdites feuille vierges passant successivement dans une machine d'impression pour recevoir lesdites impressions individuelles, ladite machine d'impression comprenant un cylindre d'impression (36) pouvant supporter N feuilles sur son pourtour, et un cylindre porte-plaques (35) comportant N/2 plaque ou plaques, N étant un multiple de 2, **caractérisé par** les étapes suivantes
- ) introduction d'une succession de feuilles vierges et de feuilles intercalaires en alternance dans la machine d'impression à partir d'alimentations en feuilles;
- ) impression desdites feuilles avec les impressions individuelles par la machine d'impression;
- ) transfert des feuilles imprimées et des feuilles intercalaires dans la pile de sortie de la machine de manière à former des piles de feuilles imprimées et de feuilles intercalaires en alternance.

2. Procédé selon la revendication 1, **caractérisé en ce que** les feuilles vierges reçoivent les impressions de papiers-valeurs et les feuilles intercalaires ne reçoivent pas d'impressions.

3. Procédé selon l'une des revendications précédentes, **caractérisé en ce que** les impressions sont des impressions taille-douce.

4. Machine d'impression à la feuille, en particulier de feuilles de papiers-valeurs, pour la mise en oeuvre du procédé selon l'une des revendications précédentes, ladite machine comprenant au moins une alimentation (31) de feuilles vierges (32), un cylindre porte-plaques (35) avec au moins une plaque d'impression, un cylindre d'impression (36), un dispositif d'essuyage (49) et un système d'encrage (37,38,39,40,41,42,43,44,45) pour encrer les zones nécessaires de la ou des plaques portées par le cylindre porte-plaques (35), **caractérisée en ce que** pour un cylindre d'impression (36) pouvant supporter N feuilles sur son pourtour, N étant un multiple de 2, le cylindre porte-plaques (35) comporte N/2 plaques de sorte que la moitié des feuilles (32) supportées par le cylindre d'impression (36) est imprimée par chacune desdites plaques lors d'une rotation complète desdits cylindres (35,36).

5. Machine d'impression selon la revendication 4, **caractérisée en ce que** les N/2 plaques sont réparties de manière symétriques sur le cylindre porte-plaques (35).

6. Machine d'impression selon la revendication 4 ou 5, **caractérisée en ce qu'**elle comporte en plus une alimentation en feuilles intercalaires (46) introduisant une feuille intercalaire (47) entre chaque feuille à imprimer (32) et **en ce que** la feuille qui n'est pas imprimée par une plaque est une feuille intercalaire (47).

7. Machine d'impression selon la revendication 6, **caractérisée en ce que** l'introduction des feuilles intercalaires s'effectue sur le cylindre d'impression (36).

8. Machine d'impression selon l'une des revendications 4 à 7, **caractérisée en ce que** N est égal à 2.

9. Machine d'impression selon la revendication 8,**caractérisée en ce que** le cylindre porte-plaques (35) comprend une seule plaque d'impression pour imprimer les feuilles vierges (32) et une plaque pour équilibrer la rotation du cylindre porte-plaques (35).

10. Machine d'impression selon l'une des revendications 4 à 8, **caractérisée en ce qu'**elle comprend une pile de sortie (34) recevant les feuilles du cylindre d'impression après une rotation complète de celui-ci.

11. Machine d'impression selon la revendication 10, **caractérisée en ce que** le système d'encrage est un système d'encrage indirect constitué par un cylindre collecteur-encreur (45) coopérant, d'une part, avec au moins un cylindre encreur (42,43,44) et, d'autre part, avec le cylindre porte-plaques (35) pour encrer les zones nécessaires de la ou des plaques portées par le cylindre porte-plaques (35).
